# EUROPÄISCHE PATENTSCHRIFT

(11) **EP 2 700 591 B1**
(45) Veröffentlichungstag und Bekanntmachung des Hinweises auf die Patenterteilung: **21.02.2018**
(21) Anmeldenummer: 13179362.2
(22) Anmeldetag: 06.08.2013
(51) Int. Cl.: B65D 75/58, B65D 75/02

(54) **Behältnis, insbesondere aus Papier, einem Papierverbundmaterial, einer Folie oder dergleichen zur Aufnahme eines insbesondere rollenförmigen Lebensmittels, wie Wrap oder dergleichen**
Container, in particular one made of paper, a paper compound material, a sheet or the like for holding a roll-shaped food product, such as a wrap or the like
Récipient, notamment en papier, matériau composite à base de papier, feuille ou analogue pour la réception d'un aliment en particulier cycloïdal, comme un rouleau ou analogue

(30) Priorität: 21.08.2012 DE 102012107672
(43) Veröffentlichungstag der Anmeldung: 26.02.2014
(73) Patentinhaber: ELLER foodPackaging GmbH, 78056 Villingen-Schwenningen (DE)
(72) Erfinder: Mischke, Björn, 78628 Rottweil (DE); Eller, Björn, 78166 Donaueschingen (DE)
(74) Vertreter: Westphal, Mussgnug & Partner Patentanwälte mbB

(56) Entgegenhaltungen:
- EP-A1- 2 484 603
- WO-A1-92/19508
- WO-A1-2006/100084
- WO-A1-2008/055654
- WO-A2-2006/048779
- DE-C1- 4 006 833
- US-A1- 2006 003 056

## Beschreibung

Die Erfindung betrifft ein Behältnis, insbesondere aus Papier, einem Papierverbundmaterial, einer Folie oder dergleichen zur Aufnahme eines insbesondere rollenförmigen Lebensmittels, wie Wrap oder dergleichen, gemäß den Merkmalen des Oberbegriffs des Anspruchs 1.

Ein solches Behältnis ist beispielsweise in US 2006/003056 A1 beschrieben.

Das Behältnis weist einen mindestens annähernd rechteckförmigen Flächenabschnitt sowie
einen ersten Seitenstreifen auf, der flächig und mindestens teilweise auf einer ersten Seite des Flächenabschnitts aufliegt und mit diesem entlang eines gemeinsamen L-förmigen Randes verbunden ist. Mit einem ferner vorgesehenen Verschlusselement wird der Flächenabschnitt und der darauf befindliche Seitenstreifen in einem aufgerollten Zustand, d.h. wenn sich das Lebensmittel auf dem Flächenabschnitt befindet, mindestens zeitweise fixiert.

Dieser erste Seitenstreifen ist einstückig an dem Flächenabschnitt angeformt ist. Dabei ist der erste Seitenstreifen des Flächenabschnittes entlang einer ersten Faltlinie parallel zu den Seitenrändern umklappbar. Dies kann beispielsweise ein linker Seitenstreifen des Flächenabschnittes sein. Dabei ist eine erste Klebestelle vorgesehen, durch welche der erste Seitenstreifen entweder am unteren Rand oder am oberen Rand des Flächenabschnittes festklebbar ist. Ein zweiter Seitenstreifen des Flächenabschnittes ist entlang einer zweiten Faltlinie um 180° zu dem bereits umgeklappten ersten Seitenstreifen umklappbar. Dieser zweite Seitenstreifen kann beispielsweise ein rechter Seitenstreifen des Flächenabschnittes sein, der umgebogen bzw. umgefaltet wird. Die zweite Faltlinie liegt dabei ebenfalls parallel zu den Seitenrändern des Flächenabschnittes.

Hierbei ist der erste Seitenstreifen am Flächenabschnitt einstückig angeformt und entlang einer ersten Faltlinie um 180° zu dem Flächenabschnitt umgeklappt und mit einer ersten Klebestelle entweder am unteren Rand oder am oberen Rand des Flächenabschnitts festklebbar. Ferner ist ein zweiter Seitenstreifen einstückig am Flächenabstand angeformt, welcher entlang einer zweiten Faltlinie um 180° hin zu dem ersten Seitenstreifen umklappbar ist.

Nachteil des bekannten Behältnisses ist, dass die das verschlusslement bildenden Klebeflächen vor dem Verpackungsvorgang also bis zur Verpackung des Lebensmittels, offen und ungeschützt ist, was zum einen die Verarbeitung erschwert und zum anderen unhygienisch ist.

WO 2006/100084 offenbart ein Behältnis, auf dem der Oberbegriff des Anspruchs 1 basiert ist. Nach dem erfindungsgemäßen gemäß dem Anspruch 1 wird dieser Nachteil dadurch beseitigt, dass das Verschlusselement aus einer zweiten, am ersten Klebestreifen vorgesehenen Klebestelle und einer mit dieser zusammenwirkenden, am zweiten Seitenstreifen vorgesehenen Antihaftstelle einer sogenannten "Release" - Fläche besteht, wobei die Klebestelle und die Antihaftstelle so angeordnet sind, dass sie bei Ineinanderklappen des ersten Seitenstreifens und zweiten Seitenstreifens unmittelbar aufeinander zu liegen kommen.

Wird ein so vorbereiteter Flächenabschnitt ausgeliefert, hat ein Benutzer aufgrund der beiden umgeklappten Seitenstreifen einen gefalteten, länglichen Flächenabschnitt in der Hand, der durch folgende Verfahrensschritte mit einem Lebensmittel befüllt werden kann:
- Wegklappen des zweiten Seitenstreifens entlang der zweiten Faltlinie derart, dass die zweite Klebestelle von der Antihaftschichtstelle freigegeben wird,
- Aufklappen des freien Randes des ersten Seitenstreifens des Flächenabschnitts und Einlegen des rollenförmigen Lebensmittels derart, dass dieses mit einer Stirnseite in Richtung aufgeklappten ersten Seitenstreifen zeigt,
- Einrollen des Lebensmittels samt Flächenabschnittes in Richtung der ersten Klebestelle des Flächenabschnitts so weit, bis die zweite, freigelegte Klebestelle auf der Außenseite des Flächenabschnitts aufliegt und durch Druck mit dieser verklebt wird.

Der wesentliche Vorteil eines solchen Behältnisses besteht darin, dass lediglich zwei kleinere Klebestellen verwendet werden. Die eine Klebestelle dient dabei ausschließlich dazu, den ersten Seitenstreifen randseitig mit dem Flächenabschnitt zu verkleben. Die zweite Klebestelle dient dann zum Verschließen des Behältnisses, wobei zusätzlich noch diese zweite Klebestelle beim Befüllvorgang des Behältnisses dem Lebensmittel abgewandt ist und so mit diesem kaum in Berührung kommen kann.

In einer Weiterbildung der Erfindung sind die erste Klebestelle, die zweite Klebestelle und die Antihaftschichtstelle gemeinsam entweder im Bereich des oberen Randes oder im Bereich des unteren Randes des Flächenabschnittes angeordnet.

Zweckmäßigerweise befindet sich die erste Klebestelle auf einer Vorderseite des Flächenabschnittes und zwar im Bereich des ersten umzuklappenden Seitenstreifens. Die erste Klebestelle ist vorzugsweise als Klebestreifen ausgebildet, kann jedoch auch aus mehreren Klebepunkten bestehen. Da die erste Klebestelle eine dauerhafte Klebestelle sein muss, bietet es sich an, diese Klebestelle als Dispersionsklebeschicht auszubilden.

Die Antihaftschichtstelle ist zweckmäßigerweise auf der Vorderseite des Flächenabschnittes und dort im Bereich des zweiten Seitenstreifens angeordnet. Eine solche Antihaftschichtstelle kann grundsätzlich eine Lackschicht, insbesondere eine Silikonlackschicht, sein. Es ist auch die Verwendung eines Acryllackes denkbar.

Die zweite Klebestelle ist als heftklebrige Leimstelle ausgebildet, weil diese zumindest von der Antihaftschichtstelle wieder lösbar sein muss. Die zweite Klebestelle ist zweckmäßigerweise auf der Rückseite des Flächenabschnittes im Bereich des ersten Seitenstreifens angeordnet.

Es hat sich als zweckmäßig erwiesen, die zweite Faltlinie als Perforationslinie auszubilden. Hierdurch ist es möglich, dass beim Verzehr des in dem Behältnis befindlichen Lebensmittels der zweite Seitenstreifen des Flächenabschnittes abgerissen und so der Zugang zum Lebensmittel bei zunehmendem Verzehr erleichtert wird.

Zweckmäßigerweise ist die Antihaftschichtstelle größer als die zweite Klebestelle ausgebildet. Dies stellt sicher, dass bei einem ungenauen Falten der Seitenstreifen des Flächenabschnittes die zweite Klebestelle immer noch auf der Antihaftschichtstelle zu liegen kommt. Die zweite Klebestelle ist eine haftklebrige Leimschicht, damit diese von der Antihaftschichtstelle ablösbar ist.

In einer Weiterbildung des erfindungsgemäßen Behältnisses kann vorgesehen sein, dass an einem der beiden Seitenränder des Flächenabschnittes ein weiterer Flächenabschnitt aus einem transparenten oder teiltransparenten Material, insbesondere eine transparente Folie, angefügt ist. Sofern dieser weitere Flächenabschnitt ausreichend lang ist, kann das in dem Behältnis aufgenommene Lebensmittel komplett umwickelt werden und ist somit bestens geschützt, wobei aufgrund der Transparenz der Folie das im Behältnis befindliche Lebensmittel für Verkaufszwecke zumindest teilweise gut sichtbar bleibt.

In einer weiteren, sehr effektiven Weiterbildung kann vorgesehen werden, dass der Flächenabschnitt entlang einer zu der ersten Faltlinie parallel verlaufenden Symmetrielinie als doppelter Flächenabschnitt ausgeführt ist. Wird ein Wrap hier in einen solchen doppelten Flächenabschnitt eingerollt, kann beim Durchschneiden des doppelten Flächenabschnittes in der Mitte erreicht werden, dass zwei Wrap-Teile jeweils von einem erfindungsgemäßen Behältnis umhüllt sind.

Das erfindungsgemäße Behältnis hat den entscheidenden Vorteil, dass das in das Behältnis eingerollte Lebensmittel senkrecht aufgestellt werden kann. Beim Einrollen des Lebensmittels in das Behältnis bildet nämlich die erwähnte erste Faltlinie automatisch einen kreisförmigen Bodenrand des Behältnisses. Dieser Bodenrand kann noch dadurch verstärkt werden, dass dort entlang der ersten Faltlinie ein Kleberand vorgesehen wird oder ein Verstärkungsstreifen eingeklebt oder eingelegt ist.

Das Verfahren zum Befüllen des erfindungsgemäßen Behältnisses ist Gegenstand der Ansprüche 15 bis 17.

Das erfindungsgemäße Behältnis und dessen Befüllung wird anschließend anhand von Ausführungsbeispielen im Zusammenhang mit Figuren näher erläutert. Es zeigen:
- Fig. 1: die Draufsicht auf einen Flächenabschnitt zur Bildung eines ersten Ausführungsbeispieles eines Behältnisses nach der Erfindung,
- Fig. 2: den Flächenabschnitt von Figur 1, bei dem ein linker Seitenstreifen umgeklappt ist,
- Fig. 3: den Flächenabschnitt von Figur 2, bei dem zusätzlich ein rechter Seitenstreifen umgeklappt ist,
- Fig. 4: die Schnittansicht des Flächenabschnittes von Figur 3 entlang der dortigen Schnittlinie IV-IV,
- Fig. 5: schematisch den Befüllvorgang des in Figur 3 gezeigten Flächenabschnittes mit einem rollenförmigen Lebensmittel in unterschiedlichen Stadien des Verpackungsvorganges,
- Fig. 6: das in Figur 5 bereits fertig im Behältnis verpackte Lebensmittel senkrecht stehend auf einer Unterlage,
- Fig. 7: ein zweites Ausführungsbeispiel eines Flächenabschnittes, wie er aus Figur 1 bereits bekannt ist, allerdings mit einem angefügten weiteren transparenten oder teilweise transparenten Flächenabschnitt,
- Fig. 8: die Flächenabschnitte von Figur 7 mit links und rechts bereits umgeklappten Seitenstreifen,
- Fig. 9: die Flächenabschnitte von Figur 8, wobei dieser im rechten Bereich nochmals umgeklappt ist,
- Fig. 10: die Flächenabschnitte von Figur 9 in verschiedenen Stadien, wenn ein rollenförmiges Lebensmittel verpackt wird,
- Fig. 11: ein drittes Ausführungsbeispiel eines entlang einer Symmetrielinie doppelt aneinanderhängenden Flächenabschnittes,
- Fig. 12: den doppelten Flächenabschnitt von Figur 11, bei dem die beiden Außenseiten nach innen umgeklappt sind,
- Fig. 13: den Flächenabschnitt von Figur 12, bei dem zusätzlich noch links und rechts zwei Seitenstreifen nach innen umgeklappt sind, und
- Fig. 14: den Flächenabschnitt von Figur 13 mit einem darin einzupackenden Lebensmittel in drei verschiedenen Stadien des Verpackungsvorganges.

In den nachfolgenden Figuren bezeichnen, sofern nicht anders angegeben, gleiche Bezugszeichen gleiche Teile mit gleicher Bedeutung.

Wenngleich in den Ausführungsbeispielen davon die Rede ist, dass der die jeweiligen Behältnisse bildende Flächenabschnitt aus Papier besteht, versteht es sich, dass anstelle von Papier auch ein Papierverbundmaterial, eine Folie, eine Kombination aus diesen Materialien oder dergleichen verwendet werden kann. Es versteht sich zudem, dass anstelle des verwendeten Klebstoffes, mit dem die Randbereiche des zu erläuternden Flächenabschnittes verklebt werden, auch andere Verbindungstechniken verwendet werden können. Insbesondere bedeutet dies, dass es im Rahmen der Erfindung liegt, bei Verwendung von Folien diese Ränder nicht zu verkleben, sondern zu verschweißen, wie zum Beispiel ultrazuverschweißen oder thermisch zu verschweißen

In Figur 1 ist die Draufsicht auf einen Flächenabschnitt 20 zur Bildung eines ersten Ausführungsbeispieles eines Behältnisses für ein insbesondere rollenförmiges Lebensmittel dargestellt. Im Ausführungsbeispiel von Figur 1 besteht der rechteckförmige Flächenabschnitt 20 aus einer rechteckförmigen Papierbahn, die bedruckt sein kann. Der Flächenabschnitt 20 hat einen ersten Seitenrand a, der vorliegend ein rechter Seitenrand ist, sowie einen gegenüberliegenden zweiten Seitenrand b, der vorliegend der linke Seitenrand des Flächenabschnittes 20 ist. Der erste Seitenrand a und zweite Seitenrand b sind an ihrem unteren Ende von einem unteren Rand c verbunden und gegenüberliegend von einem oberen Rand d.

Zudem verfügt der Flächenabschnitt 20 über einen ersten Seitenstreifen 20A, welcher zwischen dem linken Seitenrand b und einer hierzu parallel verlaufenden, beabstandeten ersten Faltlinie 24 liegt. Diese Faltline 24 kann ein eingeprägter Biegefalz sein, allerdings auch eine gedachte Linie. Im dargestellten Ausführungsbeispiel von Figur 1 ist dieser erste Seitenstreifen 20A etwa ein Drittel so breit wie der gesamte Flächenabschnitt 20. An seinem im oberen Bereich, zum oberen Rand d hin gewandt, ist in den ersten Seitenstreifen 20A eine erste Klebestelle 30 in Form eines Klebestreifens parallel zum oberen Rand d platziert. Anstelle eines Klebestreifens kann diese Klebestelle 30 auch aus mehreren nebeneinander liegenden Klebepunkten gebildet sein. Diese erste Klebestelle 30 ist eine Klebestelle, die beim Verkleben nicht mehr oder nur noch schwer gelöst werden kann. Als Klebstoff bietet sich hier ein Dispersionsklebstoff an. Selbstverständlich muss der erste Seitenstreifen nicht einstückig am Flächenabschnitt 20 angeformt sein. Dieser könnte dort entlang des Randes b auch angeklebt oder anderweitig befestigt sein.

Der Flächenabschnitt 20 verfügt des Weiteren über einen zweiten Seitenstreifen 20B, der dem rechten Seitenrand a des Flächenabschnittes 20 zugewandt ist. Wie dargestellt, läuft parallel zum rechten Seitenrand a eine zweite Faltlinie 26, die vorliegend als Perforationslinie ausgebildet ist. Die Perforationslinie kann aber auch im Abstand parallel oder sogar im Winkel etwas quer zur zweiten Faltlinie 26 verlaufen. Die zweite Faltlinie 26 kann aber auch ein eingeprägter Biegefalz, aber auch lediglich eine gedachte Linie sein. Dieser zweite Seitenstreifen 20B ist etwas schmäler als der erste Seitenstreifen 20A. Im oberen Bereich des zweiten Seitenstreifens 20 B, also dem oberen Rand d zugeordnet, befindet sich eine Antihaftschichtstelle 40, die im gezeigten Ausführungsbeispiel quadratisch ausgebildet ist und nahe am oberen Rand d des zweiten Seitenstreifens 20B des Flächenabschnittes 20 sitzt. Diese Antihaftschichtstelle 40 besteht beispielsweise aus Acryllack oder Silikonlack und wirkt mit einer noch zu erläuternden, zweiten Klebestelle zusammen.

Diese zweite Klebestelle befindet sich im oberen Bereich des ersten Seitenstreifens 20A und ist in Figur 1 lediglich gestrichelt gezeichnet und mit dem Bezugszeichen 34 versehen. Diese zweite Klebestelle 34 ist bevorzugt eine Kaltklebestelle, die mit der Antihaftschichtstelle 40 zusammenwirkt und von dieser wieder lösbar ist. Dieses Zusammenwirken der zweiten Klebestelle 34 mit der Antihaftschichtstelle 40 erfolgt beim Falten des Flächenabschnittes 20 entlang der ersten Faltlinie 24 sowie der zweiten Faltlinie 26.

Zur Herstellung eines Behältnisses für rollenförmige Lebensmittel wird der in Figur 1 dargestellte Flächenabschnitt 20 gemäß des dortigen Pfeiles P entlang der ersten Faltlinie 24 umgeklappt.

Der um 180° umgeklappte erste Seitenstreifen 20A ist in Figur 2 zu erkennen. Beim Umklappen des ersten Seitenstreifens 20A um 180° kommt die erste Klebestelle 30 mit dem durch das Umklappen gegenüberliegenden Bereich des Flächenabschnittes 20 in Kontakt und verklebt mit diesem über eine Länge entlang des oberen Randes d des Flächenabschnittes 20, der durch die Breite des ersten Seitenstreifens 20A bestimmt ist. Wie in Figur 2 zu erkennen, ist jetzt die zweite Klebestelle 34 dem Betrachter zugewandt und liegt unmittelbar neben der Antihaftschichtstelle 40.

Im nächsten Schritt wird der zweite Seitenstreifen 20B, der etwas schmäler ist als der zuvor umgeklappte erste Seitenstreifen 20A, um 180° nach links in Figur 2 geklappt, sodass die Antihaftschichtstelle 40 unmittelbar über der zweiten Klebestelle 34 zu liegen kommt. Ergebnis ist der in Figur 3 gezeigte, doppelt gefaltete Flächenabschnitt 20.

Figur 4 zeigt die zugehörige Schnittdarstellung von Figur 3 entlang der dortigen Schnittlinie IV-IV. Es ist deutlich zu erkennen, dass die Antihaftschichtstelle 40, die etwas größer als die zweite Klebestelle 34 von ihrer Außenkontur her ist, unmittelbar auf der zweiten Klebestelle 34 aufsitzt. Wie aus der Schnittdarstellung von Figur 4 ebenfalls ersichtlich, ist vorzugsweise eine Dampf- und Fettsperre 21 auf dem Flächenabschnitt 20 vorgesehen, um das Durchdringen von Fett oder öligen Bestandteilen durch den Flächenabschnitt 20 bei Benutzung dieses als Behältnis für ein Lebensmittel zu vermeiden.

In Figur 5 ist schematisch der Befüllvorgang des in Figur 3 gezeigten, doppelt gefalteten Flächenabschnittes 20 mit einem rollenförmigen Lebensmittel 60, wie zum Beispiel einem Wrap, in unterschiedlichen Stadien des Verpackungsvorganges dargestellt.

Zum Befüllen des in Figur 5 oben gezeigten Behältnisses 10 wird zunächst der Flächenabschnitt 20 wie er in Figur 3 gezeigt ist, in seinem gefalteten Zustand zur Verfügung gestellt. Zum Befüllen dieses Behältnisses wird im ersten Schritt der zuvor um 180° umgeklappte Seitenstreifen 20B aufgeklappt, so dass die Antihaftschichtstelle 40 wieder neben der zweiten Klebestelle 34 zu liegen kommt. Dies ist genau der Zustand des Flächenabschnitts 20, wie er zuvor in Figur 2 bereits dargestellt worden ist. Wie in Figur 5 oben gezeigt, wird im nächsten Schritt das rollenförmige Lebensmittel 60 auf den Flächenabschnitt 20 im Bereich des unteren Randes c so aufgelegt, dass der rechte Teil des Lebensmittels 60 über den rechten Seitenrand a des Flächenabschnittes 20 hinausragt. Die untere umgeklappte Kante des Flächenabschnittes 20, also der untere Teil des ersten Seitenstreifens 20A, wird dagegen aufgeklappt, so dass die linke Stirnseite des Lebensmittels 60 nahe an die Innenseite des aufgeklappten ersten Seitenstreifen 20A heranreicht. Ein vollständiges Aufklappen des ersten Seitenstreifens 20A ist verhindert, weil der erste Seitenstreifen 20A durch die erste Klebestelle 30 am oberen Rand d festgeklebt und damit festgelegt ist.

Wie in Figur 5 mittig gezeigt, wird anschließend das Lebensmittel 60 zusammen mit dem unteren Teil des Flächenabschnittes 20 in Richtung des oberen Randes d des Flächenabschnittes 20 aufgerollt. Der Aufrollvorgang erfolgt so lange, bis der gesamte Flächenabschnitt 20 vom Lebensmittel 60 überrollt wird, wodurch die zweite Klebestelle 34 mit der Außenseite des Flächenabschnittes 20 verklebt und dort festhält. Ergebnis ist bei diesem Aufrollen wie Figur 5 unten zeigt, dass das Lebensmittel 60 auf seinem linken Teil von dem Flächenabschnitt 20 komplett umwickelt ist. Der rollenförmig aufgewickelte Flächenabschnitt 20 bildet dann das Behältnis 10 für das Lebensmittel 60.

Beim Aufrollen des Lebensmittels 60 bildet sich ein kreisrunder Rand, der durch die erste Faltlinie 24 definiert ist. Dieser kreisrunde Rand ist so stabil, dass das Lebensmittel, wie in Figur 6 gezeigt, senkrecht auf einer Unterlage 90 auf der ersten Faltlinie 24 einfach aufgestellt werden kann und auch stabil stehen bleibt.

Figur 7 zeigt ein zweites Ausführungsbeispiel eines ähnlichen Behältnisses. Dieses zweite Ausführungsbeispiel zeichnet sich dadurch aus, dass an einem der beiden Seitenränder, hier dem linken Seitenrand a, ein weiterer Flächenabschnitt 70 angeformt, beispielsweise angeklebt, ist. Dieser weitere Flächenabschnitt 70 kann ein durchsichtiger oder halbdurchsichtiger und damit transparenter oder halbtransparenter Flächenabschnitt 70 sein. Bevorzugt handelt es sich bei diesem weiteren Flächenabschnitt 70 um eine durchsichtige Folie, die mittels eines Klebestreifens 72 an dem linken Seitenrand C des Flächenabschnittes 20 angeklebt ist.

Dieser weitere Flächenabschnitt 70 verfügt auf seiner in Figur 7 links dargestellten Seite über einen Seitenstreifen 70A, der durch den linken Seitenrand 71 und eine im Abstand hierzu parallel verlaufende Faltlinie 76 begrenzt ist. Der weitere Flächenabschnitt 70 ist dabei genau so hoch wie der Flächenabschnitt 20. Im oberen Bereich ist der Seitenstreifen 70A des weiteren Flächenabschnittes 70 mit einem Klebestreifen 74 versehen. Das Gleiche gilt, wie bereits im Zusammenhang mit Figur 1 erläutert, für den oberen Bereich im zweiten Seitenstreifen 20B des Flächenabschnittes 20. Im Übrigen entspricht der in Figur 7 dargestellte Flächenabschnitt 20 dem in Figur 1 dargestellten Flächenabschnitt 20, wobei dieser lediglich spiegelsymmetrisch ausgebildet ist. Die aus Figur 1 für den Flächenabschnitt 20 bekannten Bezugszeichen gelten deshalb auch mit der gleichen Bedeutung für den Flächenabschnitt 20 von Figur 7 weiter.

Die in Figur 7 gezeigten zusammenhängenden Flächenabschnitte 20 und 70 werden entsprechend den beiden Pfeilen P um 180° randseitig nach Innen und damit aufeinander zu umgeklappt. Dies bedeutet, dass der zweite Seitenstreifen 20B des Flächenabschnittes 20 von rechts nach links entlang der ersten Faltlinie 24 umgeklappt wird und der Seitenstreifen 70A des weiteren Flächenabschnittes 70 um 180° von links nach rechts entlang der Faltlinie 76.

Bei diesem Umklappen verkleben die Klebestellen 34 und 74 auf den gegenüberliegenden Wandabschnitten. Dies ist in Figur 8 dargestellt. Aus Figur 8 ist wiederum die durch das Umklappen des zweiten Seitenstreifens 20B dem Betrachter zugewandte zweite Klebestelle 34 ersichtlich.

Im nächsten Schritt wird, wie in Figur 8 mit dem Pfeil P angedeutet, der rechte Abschnitt des Flächenabschnittes 20 nochmals um 180° nach links entlang der zweiten Faltlinie 26 umgeklappt. Anstelle dieses Umklappens des rechten Teils des Flächenabschnittes 20 könnte genau so gut der erste Seitenstreifen 20A mit dem daran hängenden weiteren Flächenabschnitt 70 entgegen der Pfeilrichtung von Figur 8 um 180° umgeklappt werden. Ergebnis von beiden Varianten ist, dass die zweite Klebestelle 34 wiederum auf der Antihaftschichtstelle 40 zu liegen kommt. So gefaltet, werden die aus dem Flächenabschnitt 20 und dem weiteren Flächenabschnitt 70 bestehenden Teile gelagert und als Behältnis für rollenartige Lebensmittel bereit gehalten.

In Figur 9 ist ein solches, vorbereitetes und gefälteltes Behältnis 10 gezeigt.

Im Zusammenhang mit Figur 10 wird wiederum das Befüllen dieses Behältnisses 10 illustriert. Im ersten Schritt wird der die zweite Klebestelle 34 befindliche erste Seitenstreifen 20A um 180° von der Antihaftschichtstelle 40 zurückgeklappt. Damit ist wieder das Behältnis 10 bereit gestellt, wie es aus Figur 8 bekannt ist. Anschließend werden am unteren Rand c des gesamten Flächenabschnittes 20, 70 die freien Enden nach oben geklappt und das einzupackende Lebensmittel 60 zwischen diese aufgeklappten Enden des zweiten Seitenstreifens 20B des Flächenabschnittes 20 und des Seitenstreifens 70A des weiteren Flächenabschnittes 70 eingelegt.

Wie in Figur 10 mittig gezeigt, wird das Lebensmittel 60 dann in Richtung zum oberen Rand d komplett aufgerollt, so dass die zweite Klebestelle 34 auf der Außenseite des Flächenabschnittes 20 wieder aufliegt und dort festkleben kann (vgl. Figur 10 unten).

Figur 11 illustriert ein drittes Ausführungsbeispiel eines Behältnisses 10. Der in Figur 11 dargestellte Flächenabschnitt zeichnet sich durch einen doppelten Flächenabschnitt aus, wie er in Figur 1 gezeigt ist. Links von einer mittigen Symmetrielinie 80 befindet sich der aus Figur 1 bereits bekannte Flächenabschnitt 20 und rechts davon ist spiegelbildlich ein identischer Flächenabschnitt 20' einstückig angeformt. Die bereits aus Figur 1 bekannten Bezugszeichen gelten für den Flächenabschnitt 20 weiter. Die identischen Bezugszeichen werden auch für den spiegelbildlichen Flächenabschnitt 20' verwendet und mit einem' zusätzlich gekennzeichnet.

Entsprechend den beiden Pfeilen P, P' werden die Seitenstreifen 20A und 20A' mit ihren jeweiligen Klebestellen 30, 30' um 180° nach innen umgeklappt, wie es in Figur 12 gezeigt ist. Dabei verkleben die beiden Seitenstreifen 20A, 20A' auf ihren gegenüberliegenden Seiten im Bereich des oberen Randes d, d'. Im nächsten Schritt werden die äußeren bereits umgeklappten Seitenstreifen 20A, 20A' entlang den zweiten Faltlinien 26, 26' so um 180° nach Innen umgefaltet, dass die zweiten Klebestellen 34, 34' auf den gegenüberliegenden Antihaftschichtstellen 40, 40' zu liegen kommen. Das Ergebnis des so gefalteten, doppelten Flächenabschnittes 20, 20' und des zur Aufnahme eines Lebensmittels vorbereiteten Behältnisses 10 ist in Figur 13 in Draufsicht dargestellt.

Figur 14 zeigt einen Befüllvorgang des Behältnisses von Figur 13. Das Bezugszeichen 60 steht wiederum für ein rollenförmiges Lebensmittel. Zum Befüllen des in Figur 13 fertig gefalteten Behältnisses 10 werden zunächst die auf den jeweiligen Antihaftschichtstellen 40, 40' befindlichen Seitenstreifen 20A, 20A' wieder um 180° nach außen geklappt. Im nächsten Schritt werden die unteren freien Enden der beiden Seitenstreifen 20A, 20A' nach oben geklappt, so dass das rollenförmige Lebensmittel 60 darin platziert werden kann. Anschließend wird das rollenförmige Lebensmittel 60 zusammen mit dem unteren Abschnitt des doppelten Flächenabschnittes 20, 20' in Richtung des oberen Randes d, d' des Behältnisses aufgerollt, so dass die beiden zweiten Klebestellen 34, 34' auf der Außenseite des Behältnisses 10 zu liegen kommen und dort wiederum verkleben.

Wie in Figur 14 unten dargestellt, ist damit das rollenförmige Lebensmittel 60 komplett von den beiden Flächenabschnitten 20, 20' umwickelt. Das Behältnis 10 kann dann beispielsweise entlang der Symmetrielinie 80 oder entlang einer hierzu schräg verlaufenden Schnittlinie 81 durchtrennt werden, so dass zwei Teilhälften des umwickelten Lebensmittels 60 zur Verfügung stehen. Um diese beiden Teile des Lebensmittels 60 teilweise freizugeben, können die beiden entlang der Symmetrielinie 80 oder der anderen Schnittlinie 81 durchtrennten Teile entlang den zweiten Faltlinien 26, 26', die bevorzugt als Perforationslinie ausgestaltet sind, abgerissen werden, um das bereits halbierte Lebensmittel noch weiter freizugeben.

### Bezugszeichenliste

- 10: Behältnis

- 20: Flächenabschnitt
- 20': Flächenabschnitt
- 20A: erster Seitenstreifen
- 20A': erster Seitenstreifen
- 20B: zweiter Seitenstreifen
- 20B': zweiter Seitenstreifen

- 21: Dampf- und Fettsperre

- 24: erste Faltlinie
- 24': erste Faltlinie

- 26: zweite Faltlinie
- 26': zweite Faltlinie

- 30: erste Klebestelle
- 30': erste Klebestelle

- 34: zweite Klebestelle
- 34': zweite Klebestelle

- 40: Antihaftschichtstelle
- 40': Antihaftschichtstelle

- 60: Lebensmittel

- 70: weiterer Flächenabschnitt
- 70A: Seitenstreifen
- 71: linker Seitenrand

- 72: Kleberstreifen

- 74: dritte Klebestelle

- 76: Faltlinie

- 80: Symmetrielinie
- 81: Schnittlinie

- 90: Unterlage

- a: erster Seitenrand
- b: zweiter Seitenrand
- c: unterer Rand
- d: oberer Rand

- P: Pfeil
- P': Pfeil

## Patentansprüche

1. Behältnis aus Papier, einem Papierverbundmaterial, einer Folie, einer Kombination aus diesen Materialien oder dergleichen zur Aufbewahrung eines insbesondere rollenförmigen Lebensmittels, wie Wraps oder dergleichen, mit einem mindestens annähernd rechteckförmigen Flächenabschnitt (20) sowie einem ersten Seitenstreifen (20A), der flächig und mindestens teilweise auf einer ersten Seite des Flächenabschnitts (20) aufliegt und mit diesem entlang eines gemeinsamen L-förmigen Randes aneinander befestigt ist, wobei der erste Seitenstreifen (20A) an den Flächenabschnitt (20) einstückig angeformt und entlang einer ersten Faltlinie (24) um 180° zu dem Flächenabschnitt (20) umgeklappt ist und eine erste Klebestelle (30) vorgesehen ist, durch welche der erste Seitenstreifen (20A) entweder am unteren Rand (c) oder am oberen Rand (d) des Flächenabschnitts (20) festklebbar ist und ein zweiter Seitenstreifen (20b) einstückig an den Flächenabschnitt (20) angeformt ist und entlang einer zweiten Faltlinie (26) um 180° hin zu dem ersten Seitenstreifen (20A) umklappbar ist,
**dadurch gekennzeichnet, dass** ein Verschlusselement für das Behältnis (10), durch welches der erste Seitenstreifen (20A) und/oder der Flächenabschnitt (20) in einem aufgerollten Zustand mindestens zeitweise fixiert ist, aus einer zweiten Klebestelle (34) und einer mit dieser zusammenwirkenden am zweiten Seitenstreifen (20B) vorgesehenen Antihaftschichtstelle (40) besteht, wobei die zweite Klebestelle (34) und die Antihaftstelle (40) so angeordnet sind, dass sie bei Ineinanderklappen des ersten Seitenstreifens (20A) und des zweiten Seitenstreifens (20B) unmittelbar aufeinander zu liegen kommen, wobei die zweite Klebestelle (34) von der Antihaftschichtstelle (40) lösbar ist.

2. Behältnis nach Anspruch 1,
**dadurch gekennzeichnet, dass** die erste Klebestelle (30), die zweite Klebestelle (34) und die Antihaftschichtstelle (40) gemeinsam entweder im Bereicht des oberen Randes (d) oder im Bereich des unteren Randes (c) des Flächenabschnitts (20) angeordnet sind.

3. Behältnis nach Anspruch 1 oder 2,
**dadurch gekennzeichnet, dass** die erste Klebestelle (30) auf einer Vorderseite des Flächenabschnitts (20) im Bereich des ersten umzuklappenden Seitenstreifens (20A) angeordnet ist.

4. Behältnis nach Ansprüche 1,2 oder 3,
**dadurch gekennzeichnet, dass** die erste Klebestelle (30) als Klebestreifen ausgebildet ist.

5. Behältnis nach Anspruch 3 oder 4,
**dadurch gekennzeichnet, dass** die erste Klebestelle (30) als Dispersionsklebeschicht ausgebildet ist.

6. Behältnis nach einem der Ansprüche 1 bis 5,
**dadurch gekennzeichnet, dass** die Antihaftschichtstelle (40) auf der Vorderseite des Flächenabschnitts (20) und dort im Bereich des zweiten Seitenstreifens (20B) angeordnet ist.

7. Behältnis nach einem der Ansprüche 1 bis 6,
**dadurch gekennzeichnet, dass** die zweite Klebestelle (34) auf der Rückseite des Flächenabschnitts (20) im Bereich des ersten Seitenstreifens (20A) angeordnet ist.

8. Behältnis nach einem der vorangegangenen Ansprüche 1 bis 7,
**dadurch gekennzeichnet, dass** die zweite Faltlinie (26) eine Perforationslinie ist.

9. Behältnis nach einem der Ansprüche 1 bis 8,
**dadurch gekennzeichnet, dass** die Antihaftschichtstelle (40) größer als die zweite Klebestelle (34) ist.

10. Behältnis nach einem der Ansprüche 1 bis 9,
**dadurch gekennzeichnet, dass** die zweite Klebestelle (34) eine haftklebrige Leimschicht ist.

11. Behältnis nach einem der Ansprüche 1 bis 10,
**dadurch gekennzeichnet, dass** die Antihaftschichtstelle (40) eine Silikonlackschicht ist.

12. Behältnis nach einem der Ansprüche 1 bis 11,
**dadurch gekennzeichnet, dass** an einen der beiden Seitenränder (20A, 20B) des Flächenabschnitts (20) ein weiterer Flächenabschnitt (70) aus einem transparenten oder teiltransparenten Material, insbesondere einer Folie, angefügt ist.

13. Behältnis nach Anspruch 12,
**dadurch gekennzeichnet, dass** der weitere Flächenabschnitt (70) entlang einer dritten Faltlinie (76) mit einem weiteren Seitenstreifen (70A) umklappbar und mittels einer dritten Klebestelle (74) randseitig am unteren oder oberen Rand (d,c) des weiteren Flächenabschnittes (70) festklebbar ist.

14. Behältnis nach einem der Ansprüche 1 bis 13,
**dadurch gekennzeichnet, dass** der Flächenabschnitt (20) entlang einer zu der ersten Faltlinie (24) parallel verlaufenden Symmetrielinie (80) als doppelter Flächenabschnitt ausgeführt ist.

15. Verfahren zum Befüllen des Behältnisses nach einem der vorangegangen Ansprüche,
**gekennzeichnet durch** folgende Verfahrensschritte:
- Aufklappen eines freien Randes des ersten Seitenstreifens (20A) des Flächenabschnitts (20) und Einlegen des rollenförmigen Lebensmittels (60) derart, dass dieses mit einer Stirnseite in Richtung aufgeklappten ersten Seitenstreifen (20A) zeigt,
- Einrollen des Lebensmittels (60) samt Flächenabschnittes (20) in Richtung eines oberen Randes (d) des Flächenabschnitts (20) so weit, bis das Verschlusselement (34, 40) den aufgerollten Flächenabschnitt (20) fixiert.

16. Verfahren nach Anspruch 15,
**dadurch gekennzeichnet, dass** der zweite Seitenstreifen (20B) entlang der zweiten Faltlinie (26) weggeklappt wird, derart, dass die zweite Klebestelle (34) von der Antihaftschichtstelle (40) freigegeben wird.

17. Verfahren nach Anspruch 15 oder 16,
**dadurch gekennzeichnet, dass** das Lebensmittel (60) samt Flächenabschnitt (20) in Richtung der ersten Klebestelle (30) des Flächenabschnitts (20) soweit eingerollt wird, bis die zweite, freigelegte Klebestelle (34) auf der Außenseite des Flächenabschnitts (20) aufliegt und durch Druck mit dieser verklebt wird.

## Claims

1. Container made from paper, a paper composite material, a film a combination of these materials or the like for storage of a food product, in particular in roll form, such as wraps or the like, with an at least approximately rectangular surface section (20) as well as a first side strip (20A) which rests flat and at least partially on a first side of the surface section (20) is fastened together with this along a common L-shaped edge, wherein the first side strip (20A) is formed integrally on the surface section (20) and is folded over to the surface section (20) by 180° along a first fold line (24), and a first adhesion point (30) is provided by which the first side strip (20A) can be firmly adhered either to the lower edge (c) or to the upper edge (d) of the surface section (20) and a second side strip (20b) is formed integrally on the surface section (20) and can be folded over towards the first side strip (20A) by 180° along a second fold line (26), **characterised in that** a closure element for the container (10), by which the first side strip (20A) and/or the surface section (20) is fixed at least temporarily in a rolled-up state, consists of a section adhesion point (34) and a non-stick layer point (40) which co-operates therewith and is provided on the second side strip (20B), wherein the second adhesion point (34) and the non-stick layer point (40) are arranged so that they come to lie directly on one another when the first side strip (20A) and the second side strip (20B) are folded in, wherein the second adhesion point (34) can be released from the non-stick layer point (40).

2. Container according to claim 1, **characterised in that** the first adhesion point (30), the second adhesion point (34) and the non-stick layer point (40) are arranged jointly either in the region of the upper edge (d) or in the region of the lower edge (c) of the surface section (20).

3. Container according to claim 1 or 2, **characterised in that** the first adhesion point (30) is arranged on a front side of the surface section (20) in the region of the first side strip (20A) to be folded over.

4. Container according to claims 1, 2 or 3, **characterised in that** the first adhesion point (30) is formed as an adhesive strip.

5. Container according to claim 3 or 4, **characterised in that** the first adhesion point (30) is formed as a dispersion adhesive layer.

6. Container according to one of claims 1 to 5, **characterised in that** the non-stick layer point (40) is arranged on the front side of the surface section (20) and specifically in the region of the second side strip (20B).

7. Container according to one of claims 1 to 6, **characterised in that** the second adhesion point (34) is arranged on the back side of the surface section (20) in the region of the first side strip (20A).

8. Container according to one of the preceding claims 1 to 7, **characterised in that** the second fold line (26) is a perforation line.

9. Container according to one of the preceding claims, **characterised in that** the non-stick layer point (40) is greater than the second adhesion point (34).

10. Container according to one of claims 1 to 9, **characterised in that** the second adhesion point (34) is a tacky glue layer.

11. Container according to one of claims 1 to 10, **characterised in that** the non-stick layer point (40) is a silicone varnish layer.

12. Container according to one of claims 1 to 11, **characterised in that** a further surface section (70) made from a transparent or partially transparent material, in particular a film, is joined to one of the two side edges (20A, 20B) of the surface section (20).

13. Container according to claim 12, **characterised in that** the further surface section (70) can be folded over along a third fold line (76) with a further side strip (70A) and can be firmly adhered at the edge by means of a third adhesion point (74) to the lower or upper edge (d, c) of the further surface section (70).

14. Container according to one of claims 1 to 13, **characterised in that** the surface section (20) is designed as a double surface section along a line of symmetry (80) extending parallel to the first fold line (24).

15. Method for filling the container according to one of the preceding claims, **characterised by** the following method steps:
- folding up of the free edge of the first side strip (20A) of the surface section (20) and introduction of the food product (60) in roll form in such a way that a front side thereof faces in the direction of the folded-up first side strip (20A),
- rolling the food product (60) inwards together with the surface section (20) in the direction of an upper edge (d) of the surface section (20) until the closure element (34, 40) fixes the rolled-up surface section (20).

16. Method according to claim 15, **characterised in that** the second side strip (20B) is folded away along the second fold line (26) in such a way that the second adhesion point (34) is released from the non-stick layer point (40).

17. Method according to claim 15 or 16, **characterised in that** the food product (60) together with the surface section (20) is rolled inwards in the direction of the first adhesion point (30) of the surface section (20) until the second released adhesion point (34) rests on the outside of the surface section (20) and is adhered thereto by pressure.

## Revendications

1. Réceptacle en papier, en un matériau composite à base de papier, en une feuille ou une combinaison de ces matériaux ou similaires pour permettre de conserver une denrée alimentaire en particulier en forme de rouleau, tel que emballage ou similaire, comprenant un segment de surface au moins approximativement rectangulaire (20) ainsi qu'une première bande latérale (20A) qui s'applique à plat et au moins en partie sur un premier côté du segment de surface (20) et est fixée à celui-ci le long d'un bord en forme de L commun,
la première bande latérale (20A) étant formée en une seule pièce sur le segment de surface (20), et étant repliée de 180° par rapport au segment de surface (20) le long d'une première ligne de pliage (24), et un premier emplacement de collage (30) étant prévu par lequel la première bande latérale (20A) peut être collée sur le bord inférieur (c) ou sur le bord supérieur (d) du segment de surface (20), et une seconde bande latérale (20B) étant formée en une seule pièce sur le segment de surface (20), et pouvant être repliée de 180° par rapport à la première bande latérale (20A) le long d'une seconde ligne de pliage (26),
**caractérisé en ce qu'**
un élément de fermeture du réceptacle (10) par lequel la première bande latérale (20A) et/ou le premier segment de surface (20) est fixé au moins par intermittence à l'état enroulé est constitué par un second emplacement de collage (34) et un emplacement de couche antiadhésive (40) coopérant avec celui-ci prévue sur la seconde bande latérale (20B), le second emplacement de collage (34) et l'emplacement antiadhésif (40) étant positionnés de façon à venir s'appliquer directement l'un contre l'autre, lors du rabattement l'une dans l'autre, de la première bande latérale (20A) et de la seconde bande latérale (20B), le second emplacement de collage (34) pouvant être séparé de l'emplacement de couche antiadhésive (40).

2. Réceptacle conforme à la revendication 1,
**caractérisé en ce que**
le premier emplacement de collage (30), le second emplacement de collage (34) et l'emplacement de couche antiadhésive (40) sont positionnés conjointement soit dans la zone du bord supérieur (d), soit dans la zone du bord inférieur (c) du segment de surface (20).

3. Réceptacle conforme à la revendication 1 ou 2,
**caractérisé en ce que**
le premier emplacement de collage (30) est situé sur le côté avant du segment de surface (20), dans la zone de la première bande latérale (20A) à replier.

4. Réceptacle conforme à la revendication 1, 2 ou 3,
**caractérisé en ce que**
le premier emplacement de collage (30) est réalisé sous la forme d'une bande de colle.

5. Réceptacle conforme à la revendication 3 ou 4,
**caractérisé en ce que**
le premier emplacement de collage (30) est réalisé sous la forme d'une couche de colle dispersée.

6. Réceptacle conforme à l'une des revendications 1 à 5,
**caractérisé en ce que**
l'emplacement de couche antiadhésive (40) est situé sur le côté avant du segment de surface (20), ce dans la zone de la seconde bande latérale (20B).

7. Réceptacle conforme à l'une des revendications 1 à 6,
**caractérisé en ce que**
le second emplacement de collage (34) est situé sur le côté arrière du segment de surface (20) dans la zone de la première bande latérale (20A).

8. Réceptacle conforme à l'une des revendications précédentes 1 à 7,
**caractérisé en ce que**
la seconde ligne de pliage (26) est une ligne de perforations.

9. Réceptacle conforme à l'une des revendications 1 à 8,
**caractérisé en ce que**
l'emplacement de couche antiadhésive (40) est plus grand que le second emplacement de collage (34).

10. Réceptacle conforme à l'une des revendications 1 à 9,
**caractérisé en ce que**
le second emplacement de collage (34) est une couche adhésive sensible à la pression.

11. Réceptacle conforme à l'une des revendications 1 à 10,
**caractérisé en ce que**
l'emplacement de couche antiadhésive (40) est une couche de vernis au silicone.

12. Réceptacle conforme à l'une des revendications 1 à 11,
**caractérisé en ce qu'**
à l'une des deux bandes latérales (20A, 20B) du segment de surface (20) est adjoint un autre segment de surface (70) en un matériau transparent ou partiellement transparent, en particulier une feuille.

13. Réceptacle conforme à la revendication 12,
**caractérisé en ce que**
l'autre segment de surface (70) peut être rabattu avec une autre bande latérale (70A), le long d'une troisième ligne de pliage (76) et être collé sur son bord au moyen d'un troisième emplacement de collage (74), sur le bord inférieur ou sur le bord supérieur (d, c) de l'autre segment de surface (70).

14. Réceptacle conforme à l'une des revendications 1 à 13,
**caractérisé en ce que**
le segment de surface (20) est réalisé sous la forme d'un segment de surface double le long d'un axe de symétrie (80) s'étendant parallèlement à la première ligne de pliage (24).

15. Procédé de remplissage d'un réceptacle conforme à l'une des revendications précédentes,
**caractérisé en ce qu'**
il comprend les étapes suivantes consistant à :
- replier le bord libre de la première bande latérale (20A) du segment de surface (20) et introduire la denrée alimentaire en forme de rouleau (60) de sorte que celle-ci soit orientée avec un bord frontal dans la direction de la première bande latérale (20A) repliée,
- enrouler la denrée alimentaire (60), y compris le segment de surface (20) en direction du bord supérieur (d) du segment de surface (20) suffisamment pour que l'élément de fermeture (34, 40) fixe le segment de surface (20) enroulé.

16. Procédé conforme à la revendication 15,
**caractérisé en ce que**
la seconde bande latérale (20B) est rabattue vers l'extérieur le long de la seconde ligne de pliage (26) de sorte que le second emplacement de collage (34) soit libéré de l'emplacement de couche antiadhésive (40).

17. Procédé conforme à la revendication 15 ou 16,
**caractérisé en ce que**
la denrée alimentaire (60), y compris le segment de surface (20) est enroulée en direction du premier emplacement de collage (30) du segment de surface (20) suffisamment pour que le second emplacement de collage (34) libéré s'applique sur la surface externe du segment de surface (20) et soit collé par pression avec celui-ci.
